# EUROPÄISCHE PATENTSCHRIFT

(11) **EP 1 627 841 B1**
(45) Veröffentlichungstag und Bekanntmachung des Hinweises auf die Patenterteilung: **28.08.2013**
(21) Anmeldenummer: 05104913.8
(22) Anmeldetag: 06.06.2005
(51) Int. Cl.: B66B 11/08

(54) **Antrieb für eine Aufzugsanlage**
Drive for elevator
Entraînement pour un ascenseur

(30) Priorität: 19.06.2004 EP 04014438
(43) Veröffentlichungstag der Anmeldung: 22.02.2006
(73) Patentinhaber: Inventio AG, 6052 Hergiswil (CH)
(72) Erfinder: Fischer, Daniel, 1867, Ollon/VD (CH)

(56) Entgegenhaltungen:
- EP-A- 1 400 477
- DE-C- 19 737 485
- US-A- 5 631 510

## Beschreibung

Die Erfindung betrifft einen Antrieb für eine Aufzugsanlage gemäss Oberbegriff des unabhängigen Patentanspruches.

Eine Aufzugsanlage besteht aus einer Kabine zur Aufnahme von Transportgut oder Personen und einem Gegengewicht, bzw. einer zweiten Kabine, welche mittels einem Trag- und Treibmittel über einen Antrieb miteinander verbunden sind. Der Antrieb der Aufzugsanlage bezweckt dabei das Treiben der Treib- und Tragmittel und damit ein wechselseitiges Heben und Senken von Kabine und Gegengewicht.

Der Antrieb besteht aus den Hauptkomponenten Treibscheibe, Motor und Bremse. Die Treibscheibe nimmt die Trag- und Treibmittel auf und überträgt mittels Form- oder Reibschluss Treibkräfte auf die Trag- und Treibmittel. Der Motor treibt seinerseits die Treibscheibe und die Bremse bremst die Treibscheibe.
Motor, Bremse und Treibscheibe sind dementsprechend Kräfte- und Momentenwirksam miteinander verbunden.

Aus EP 1'400'477 ist ein Antrieb zu einem Aufzug bekannt bei welchem ein Motor mittels einer Antriebswelle Treibscheiben treibt und die Treibscheiben von einer Bremse gebremst werden. Die Treibscheiben sind dabei, in einer bevorzugten Ausführungsform, zwischen dem Motor und der Bremseinheit angeordnet. Die Treibscheiben treiben Flachriemen. Dies erlaubt die Verwendung von kleinen Treibscheibendurchmessern. Der Antrieb kann dadurch klein und kompakt gebaut werden.
Die geringen Abmessungen und die kompakte Bauweise dieses Antriebes ergeben neue Herausforderungen. Brems- und Motorgehäuse müssen Kräfte- und Momentenwirksam miteinander verbunden sein. Die Verbindung zur Bremse muss sicherheitskonform, das heisst zumindest Formschlüssig ausgeführt sein. Dabei sollen die kleinen Abmessungen beibehalten werden.

Die Aufgabe der vorliegenden Erfindung ist es, einen Antrieb zu einer Aufzugsanlage bereitzustellen, welcher geringe äussere Abmessungen aufweist, sicherheitskonform ausgeführt ist und kostengünstig hergestellt werden kann.

Diese Aufgabe wird durch die Merkmale des unabhängigen Patentanspruches gelöst.

Die Erfindung betrifft einen Antrieb für eine Aufzugsanlage, welcher über ein Trag- und Treibmittel eine Kabine und ein Gegengewicht treibt und der Antrieb eine Treibscheibe beinhaltet, welche mittels einer Antriebswelle von einem Motor getrieben und von einer Bremse gebremst wird, wobei Antriebswelle, Motor und Bremse mit einem Support zu einer Einheit zusammengebaut sind. Der Support bildet die gemeinsame Tragstruktur des Antriebes an dem, je nach Ausführungsart, Teile des Antriebes angeordnet sind. Er ermöglicht die Befestigung des Antriebes im Gebäude. Der Support kann dabei ein integraler Bestandteil des Motors oder der Bremse sein oder er kann ein Gehäuse sein, welches beispielsweise Lagerstellen des Antriebs aufnimmt oder die Treibscheiben umschliesst.

Erfindungsgemäss ist die Bremse mittels Zapfen mit dem Gehäuse des Motors oder mit dem Support oder mit einer weiteren Bremse verbunden. D.h. die Momentenübertragung von der Bremse zum Support oder zum Gehäuse des Motors oder zu einer nächsten Bremse erfolgt mittels Zapfen. Weiter enthalten dabei das Gehäuse des Motors oder der Support, und die Bremse, bzw. ein feststehender Teil der Bremse, eine Zapfenbohrung. Der Zapfen ist in die Zapfenbohrung des Motors, bzw. des Supports eingefügt. Die Bremse ist mittels der bremsseitigen Zapfenbohrung auf den entsprechenden Zapfen befestigt. Die Bremse ist damit Drehmomentenfest, bzw. Formschlüssig mit dem Motor bzw. dem Support verbunden.
Die Zapfen sowie die Anschlussstellen bei Bremse und Gehäuse, bzw. Support sind einfach herstellbar. Dadurch ist eine kostengünstige und platzsparende Verbindung der Bremse im Antrieb möglich, welche zudem die Sicherheitsanforderungen erfüllt, welche an eine formschlüssige Verbindung gestellt werden.

In den folgenden Figuren Fig. 1 bis Fig. 3 sind vorteilhafte Ausführungen der Erfindung beispielhaft dargestellt.
- Fig. 1:: Beispiel eines ausgeführten erfindungsgemässen Antriebes
- Fig. 2:: ein weiteres Beispiel eines erfindungsgemässen Antriebes
- Fig. 3:: Beispiel einer Bremsbefestigung mittels Zapfen

Fig. 1 zeigt einen Antrieb für eine Aufzugsanlage mit der Hauptcharakteristik der Erfindung. Der Antrieb 1 weist eine oder mehrere Treibscheibenzonen 3 auf und eine Treibscheibenzone 3 umfasst mindestens eine Treibscheibe 2. Die Treibscheibe 2 dient der Aufnahme eines Trag- und Treibmittels 6 welches eine Kabine des Aufzuges mit einem Gegengewicht bzw. einer zweiten Kabine verbindet.
Die Treibscheibe 2 ist beim gezeigten Antrieb 1 in eine Antriebswelle 7 integriert. Ein Motor 4, welcher die Antriebswelle 7 antreibt, ist anschliessend an die Treibscheibe 2 angeordnet.

Erfindungsgemäss ist eine Bremse 5, bzw. ein feststehender Teil der Bremse, wie in Fig. 1, 2 und 3 dargestellt, mittels Bolzen, Stift oder Zapfen 11 mit einem Support 8 verbunden. Die Befestigung der Bremse 5 erfolgt dabei unter Berücksichtigung der Platzverhältnisse und eines optimalen Kraftflusses wahlweise an ein Gehäuse 12 des Motors 4, wie in Fig. 3 dargestellt oder an den Support 8, wie in den Fig. 1 und 2 dargestellt. Die Verwendung von Zapfen 11 bildet eine kostengünstige und platzsparende Ausführung zur Befestigung der Bremse 5.

Vorteilhafterweise ist der Zapfen 11 an dessen einem Ende in eine passende Zapfenbohrung 30 des Supports 8 oder des Gehäuses 12 gesteckt, bzw. das Ende des Zapfens 11 ist im Support 8, bzw. im Gehäuse 12, versenkt angeordnet. Auf ein gegenseitiges Ende des Zapfens 11 ist das Gehäuse der Bremse 5, bzw. ein feststehender Teil der Bremse 5, aufgesetzt. Der Zapfen 11 definiert eine vorbestimmte Distanz zwischen der Bremse 5 und dem Support 8, bzw. dem Gehäuse 12. Innerhalb der vorbestimmten Distanz sind eine Bremsscheibe 22 und eine Bremsdruckplatte 23 angeordnet. Die Bremsscheibe 22 ist kraftschlüssig mit der Motorwelle 15 oder der Antriebswelle 7 verbunden und dreht sich mit der Drehgeschwindigkeit des Motors 4. Die Bremsdruckplatte 23 ist in der Betriebsstellung des Antriebes 1 zum Gehäuse der Bremse 5 hingezogen, bspw. mittels eines Elektromagneten, und wird in der Bremsstellung freigeschalten, bzw. an die Bremsscheibe 22 gedrückt. Das Andrücken erfolgt in der Regel mittels Federn. Die Bremsscheibe 22 ist dadurch zwischen der Bremsdruckplatte 23 und einem Gegengehäuse, wie bspw. dem Support 8, dem Gehäuse 12 des Motors oder einer weiteren Bremse 5', festgeklemmt und bremst dadurch die Motorwelle 15 oder die Antriebswelle 7. Die Bremsdruckplatte 23 ist mittels des Zapfens 11 geführt, womit sie gegen Verdrehen gesichert ist. Zapfen 11 und Zapfenbohrungen 30 lassen sich kostengünstig herstellen. Der Antrieb kann dadurch kostengünstig hergestellt werden. Die dargestellte Ausführung beansprucht zudem wenig Platz.
In der Regel sind mehrere Zapfen 11 über den Umfang der Bremse 5 verteilt angebracht. Die Bremse 5 wird mittels Schrauben, welche vorzugsweise durch eine Längsbohrung 24 des Zapfens 11 geführt sind, befestigt.

Die Zapfen 11 sowie die Anschlussstellen bei der Bremse 5 und Gehäuse 12 des Motors 4, bzw. Support 8 sind im gesamten betrachtet einfach herstellbar. Dadurch ist ein kostengünstiger und Platz sparender Anbau der Bremse 5 im Antrieb 1 möglich, welcher zudem die Sicherheitsanforderungen, welche an einen formschlüssigen Anbau der Bremse an den Motor gestellt werden, erfüllt.

In einer besonders sicheren Ausführung sind zwei Bremsmodule 5',5" wie in Fig. 1 und Fig. 2 dargestellt zu einer Bremse 5 zusammengeschalten.
Dadurch ist eine Zwei-Kreis-Bremse ausführbar, welche auch für sicherheitsrelevante Funktionen eingesetzt werden kann.

Wie in den Fig. 1 und 2 dargestellt besteht der Antrieb 1 in einer bevorzugten Ausführung aus zwei voneinander beabstandeten Treibzonen 3, wobei eine Treibzone 3, ein oder mehrere Treibscheiben 2 beinhalten kann. Der Motor 4 und /oder die Bremse 5 sind ausserhalb der beiden Treibzonen 3 angeordnet, und ein Hauptlager 25 ist zwischen den beiden Treibzonen 3 angeordnet, so dass eine Hauptstützkraft der, durch die Trag- und Treibriemen 6 erzeugten, Tragkraft, im wesentlichen, mittels dem Hauptlager 25 in eine Tragstruktur eingeleitet wird.
Damit ist eine direkte und optimale Einleitung der Tragkräfte des Antriebes 1 in eine Tragstruktur ermöglicht. Der Antrieb kann dadurch kompakt gebaut und kostengünstig ausgeführt werden.

Besonders vorteilhaft ist die Verwendung von Riemen als Trag- und Treibmittel 6. Trag- und Treibriemen 6 erlauben die Verwendung von kleinen Treibscheibendurchmessern. Dadurch kann ein Antrieb 1 mit entsprechend hohen Drehzahlen und geringen Drehmomenten verwendet werden, was wiederum den Einsatz von Antrieben mit geringen Abmessungen und die Verwendung marktüblicher und entsprechend kostengünstiger Bremsen erlaubt.

Die Riemen sind dabei entsprechend der Ausführung der Treibscheibe 2 flach, das heisst glatt, oder sie weisen eine Längsprofilierung, beispielsweise in der Form von Keilrippen auf oder sie weisen ein Querprofil, beispielsweise eine Zahnform auf.

In den gezeigten Beispielen der Fig. 1 und Fig. 2 sind Motorwelle 15, Antriebswelle 7 und Treibscheibe 2 einstückig ausgeführt. Alternativ können lediglich die Motorwelle 15 und die Antriebswelle 7 einstückig ausgeführt sein, oder die Antriebswelle 7 und die Treibscheibe 2 sind aus einem Stück hergestellt. Auch die Herstellung als einzelne separate Teile ist selbstverständlich möglich. Die Wahl der geeigneten Ausführungsform erfolgt nach Wahl des Herstellers.

Die Einleitung einer Stützkraft mittels einer Motorseitig angebrachten Stütze 28 entlastet im dargestellten Beispiel die Bremse 5 von Stützkräften. Die Zapfen 11, bzw. der Bremsanbau wird dadurch nur durch die bremseigenen Kräfte - Bremsmoment und Anpresskraft - belastet.

Die dargestellten Ausführungsformen und Verfahren sind Beispiele. So kann beispielsweise die Bremse 5 auch am motorseitigen Ende der Antriebswelle, beispielsweise ausserhalb der Stütze 28, angeordnet sein.

## Patentansprüche

1. Antrieb für eine Aufzugsanlage
welcher über Trag- und Treibmittel (6) eine Kabine und ein Gegengewicht treibt, wobei der Antrieb (1) eine Antriebswelle (7) und eine Treibscheibe (2) beinhaltet und eine Bremse (5) links oder rechts der Treibscheibe (2) oder an einem Ende eines Motors angeordnet ist,
die Momentenübertragung von der Bremse (5) zum Support (8) oder zum Gehäuse (12) des Motors (4) oder zu einer nächsten Bremse (5') mittels Zapfen (11) erfolgt, und
der Zapfen (11) einen Abstand zwischen dem Gehäuse der Bremse (5) und einem Support (8) oder Gehäuse (12) des Motors (4) oder einer weiteren Bremse (5') definiert, **dadurch gekennzeichnet, dass**
ein Ende des Zapfens (11) in der Bremse (5) versenkt angeordnet ist und ein anderes Ende des Zapfens (11) im Support (8) oder Gehäuse (12) des Motors (4) oder in einer weiteren Bremse (5') versenkt angeordnet ist.

2. Antrieb nach Anspruch 1 **dadurch gekennzeichnet, dass** der Zapfen (11) eine Längsbohrung (24) aufweist und die Bremse (5) durch die Längsbohrung (24) mit dem Support (8) oder Gehäuse (12) des Motors (4) oder mit einer weiteren Bremse (5') verbunden ist.

3. Antrieb nach einem der vorgängigen Patentansprüche **dadurch gekennzeichnet, dass**
zwei oder mehrere Bremsen (5', 5") zu einer Bremse (5) zusammengefügt sind.

4. Antrieb nach einem der vorgängigen Patentansprüche
**dadurch gekennzeichnet, dass**
der Antrieb (1) mindestens zwei voneinander beabstandete Treibzonen (3) mit jeweils mindestens einer Treibscheibe (2) enthält und ein dass ein Hauptlager (25) zwischen den Treibzonen (3) angeordnet ist und dass ein Motor (4) und /oder eine Bremse (5) ausserhalb der beiden Treibzonen (3) angeordnet ist.

5. Antrieb nach einem der vorgängigen Patentansprüche
**dadurch gekennzeichnet, dass**
das Trag- und Treibmittel (6) ein Riemen ist, wobei die Traktionsfläche flach, längsprofiliert oder querprofiliert ist.

6. Antrieb nach einem der vorgängigen Patentansprüche
**dadurch gekennzeichnet, dass**
Motorwelle (15) und Antriebswelle (7) einstückig ausgeführt ist und / oder dass die Treibscheiben (2) und die Antriebswelle (7) einstückig ausgeführt ist.

## Claims

1. Drive for a lift installation, which drives a car and a counterweight via supporting and driving means (6), wherein the drive (1) comprises a drive shaft (7) and a driving pulley (2), and a brake (5) is arranged to the left or right of the driving pulley (2) or at one end of a motor, the torque is transmitted from the brake (5) to the support (8) or to the housing (12) of the motor (4) or to a nearest brake (5') by means of pins (11), and the pin (11) defines a spacing between the housing of the brake (5) and a support (8) or housing (12) of the motor (4) or a further brake (5'), **characterized in that** one end of the pin (11) is arranged in a sunken manner in the brake (5) and another end of the pin (11) is arranged in a sunken manner in the support (8) or housing (12) of the motor (4) or in a further brake (5').

2. Drive according to Claim 1, **characterized in that** the pin (11) has a longitudinal bore (24) and the brake (5) is connected through the longitudinal bore (24) to the support (8) or housing (12) of the motor (4) or to a further brake (5').

3. Drive according to one of the preceding patent claims, **characterized in that** two or more brakes (5', 5") are combined to form a brake (5).

4. Drive according to one of the preceding patent claims, **characterized in that** the drive (1) comprises at least two spaced-apart driving zones (3) with in each case at least one driving pulley (2), and **in that** a main bearing (25) is arranged between the driving zones (3), and **in that** a motor (4) and/or a brake (5) is arranged outside the two driving zones (3).

5. Drive according to one of the preceding patent claims, **characterized in that** the supporting and driving means (6) is a belt, wherein the traction surface is flat, longitudinally profiled or transversally profiled.

6. Drive according to one of the preceding patent claims, **characterized in that** the motor shaft (15) and drive shaft (7) are designed in one piece and/or **in that** the driving pulleys (2) and the drive shaft (7) are designed in one piece.

## Revendications

1. Entraînement pour une installation d'ascenseur, qui entraîne une cabine et un contrepoids par le biais de moyens de support et d'entraînement (6), l'entraînement (1) présentant un arbre d'entraînement (7) et un disque d'entraînement (2) et un frein (5) étant disposé à gauche ou à droite du disque d'entraînement (2) ou à une extrémité d'un moteur,
le transfert de couple du frein (5) au support (8) ou au boîtier (12) du moteur (4) ou à un frein suivant (5') s'effectuant au moyen de tourillons (11), et
le tourillon (11) définissant un espacement entre le boîtier du frein (5) et un support (8) ou boîtier (12) du moteur (4) ou un autre frein (5'),
**caractérisé en ce**
**qu'**une extrémité du tourillon (11) est disposée de manière renfoncée dans le frein (5) et une autre extrémité du tourillon (11) est disposée de manière renfoncée dans le support (8) ou boîtier (12) du moteur (4) ou dans un autre frein (5').

2. Entraînement selon la revendication 1, **caractérisé en ce que** le tourillon (11) présente un alésage longitudinal (24) et le frein (5) est connecté par l'alésage longitudinal (24) au support (8) ou boîtier (12) du moteur (4) ou à un autre frein (5').

3. Entraînement selon l'une quelconque des revendications précédentes, **caractérisé en ce que** deux ou plus de deux freins (5', 5") sont réunis pour former un frein (5).

4. Entraînement selon l'une quelconque des revendications précédentes, **caractérisé en ce que**
l'entraînement (1) présente au moins deux zones d'entraînement (3) espacées l'une de l'autre ayant à chaque fois au moins un disque d'entraînement (2) et **en ce qu'**un palier principal (25) est disposé entre les zones d'entraînement (3) et **en ce qu'**un moteur (4) et/ou un frein (5) est/sont disposé(s) en dehors des deux zones d'entraînement (3).

5. Entraînement selon l'une quelconque des revendications précédentes, **caractérisé en ce que**
le moyen de support et d'entraînement (6) est une courroie, la surface de traction étant plate, profilée longitudinalement ou profilée transversalement.

6. Entraînement selon l'une quelconque des revendications précédentes, **caractérisé en ce que**
l'arbre de moteur (15) et l'arbre d'entraînement (7) sont réalisés d'une seule et/ou **en ce que** les disques d'entraînement (2) et l'arbre d'entraînement (7) sont réalisés d'une seule pièce.
